# EUROPÄISCHE PATENTANMELDUNG

(11) **EP 4 382 688 A1**
(43) Veröffentlichungstag der Anmeldung: **12.06.2024**
(21) Anmeldenummer: 23209050.6
(22) Anmeldetag: 10.11.2023
(51) Int. Cl.: E04B 2/02, E04C 1/40, E04C 1/41

(54) **KAMMERSTEIN, MAUERWERK UND VERFAHREN ZUM HERSTELLEN EINES KAMMERSTEINS**

(30) Priorität: 05.12.2022 DE 102022213094
(71) Anmelder: Groschup, Herbert, 74855 Neckarmühlbach (DE)
(72) Erfinder: Groschup, Herbert, 74855 Neckarmühlbach (DE)
(74) Vertreter: Ullrich & Naumann PartG mbB

(57) **Zusammenfassung**

Kammerstein (1) mit einer inneren Kammer (2), wobei die innere Kammer (2) mindestens teilweise durch Wände (3a, 3b, 3c, 3d, 3e) begrenzt ist und wobei die innere Kammer (2) ein Füllmaterial (4) beinhaltet, wobei der Kammerstein (1) Altholz aufweist, das nicht kontaminiert ist.

## Beschreibung

Die Erfindung betrifft einen Kammerstein mit einer inneren Kammer, wobei die innere Kammer mindestens teilweise durch Wände begrenzt ist und wobei die innere Kammer ein Füllmaterial beinhaltet.

Die Erfindung betrifft weiter ein entsprechendes Mauerwerk und ein Verfahren zum Herstellen eines Kammersteins.

Kammersteine der in Rede stehenden Art sind seit Jahren aus der Praxis bekannt. In der Druckschrift EP 1 725 717 A1 sind Kammersteine mit einer inneren Kammer, beschrieben, wobei die innere Kammer durch Wände begrenzt ist und wobei die innere Kammer ein Füllmaterial beinhaltet. Bekannte Kammersteine sind jedoch in Bezug auf ihre Umweltverträglichkeit über den gesamten Lebenszyklus verbesserungsfähig. Auch das wechselseitige Verhältnis von Festigkeit, Feuerbeständigkeit, Langlebigkeit und Recyclingfähigkeit ist nicht optimal.

Der vorliegenden Erfindung liegt daher die Aufgabe zugrunde, einen Kammerstein der eingangs genannten Art derart auszugestalten und weiterzubilden, dass seine Umweltverträglichkeit verbessert ist. Des Weiteren soll das Verhältnis zwischen Festigkeit, Feuerbeständigkeit, Langlebigkeit und Recyclingfähigkeit optimiert werden.

Erfindungsgemäß wird die voranstehende Aufgabe durch die Merkmale des Anspruches 1 gelöst. Danach weist der in Rede stehende Kammerstein Altholz auf, das nicht kontaminiert ist.

In erfindungsgemäßer Weise ist zunächst erkannt worden, dass die zugrundeliegende Aufgabe auf überraschend einfache Weise gelöst werden kann, indem als Material für den Kammerstein zumindest teilweise Altholz vorgesehen wird. Unkontaminiertes Altholz steht in umweltschonender Weise als Sekundärrohstoff in großen Mengen zur Verfügung und steigert somit die Recyclingfähigkeit des Kammersteins. Auch "bewässertes" Altholz kann verwendet werden, also Altholz, das einen erhöhten Feuchtigkeitsgehalt aufweist und nicht oder nicht vollständig getrocknet worden ist.

Darüber hinaus ist es bei der Verwendung von Altholz möglich, Kammersteine zu erzeugen, die vorteilhafte Eigenschaften in Bezug auf Festigkeit, Feuerbeständigkeit und Langlebigkeit aufweisen. Die bei der Herstellung anfallenden Restmaterialien wie Verschnitte, Schnittstaub oder Frässchrott können der Produktion wieder zugeführt werden. Auf diese Weise werden die Restmaterialien auf verlustarme Weise Teil von Kammersteinen, die zu einem späteren Zeitpunkt produziert werden. Mithin ist ein Kammerstein angegeben, dessen Umweltverträglichkeit verbessert ist und der im Hinblick auf das Verhältnis von Festigkeit, Feuerbeständigkeit, Langlebigkeit und Recyclingfähigkeit optimiert ist.

Vorzugsweise ist das Altholz in den Wänden enthalten, die den Kammerstein formen. Insbesondere kann der die innere Kammer begrenzende und durch die Wände gebildete Teil des Kammersteins ganz oder teilweise aus Altholz bestehen. Die inneren Kammern der Kammersteine können seitlich und/oder nach oben und/oder nach unten hin durch eine Wand begrenzt sein. Hierbei kann der Holzanteil bevorzugt über 50% betragen. Zusätzlich kann der Kammerstein Anteile von Wasser und Mineralstoffen, insbesondere Zement aufweisen. Vorzugsweise kann der Holzanteil 70 % bis 90% betragen, besonders bevorzugt kann der Holzanteil bei etwa 80 % liegen. Hierdurch wird das Verhältnis von Festigkeit, Feuerbeständigkeit, Langlebigkeit und Recyclingfähigkeit weiter verbessert.

Im Hinblick auf eine leichtere Herstellbarkeit, sowie auf einen einfachen Transport und eine gute Verarbeitbarkeit kann der Kammerstein quaderförmig ausgebildet sein. Quaderförmige Kammersteine weisen eine bevorzugte Form auf, um die Kammersteine zu einem Mauerwerk und/oder zu einem Bauwerk zu verarbeiten.

Vorzugsweise weist der Kammerstein zwei innere Kammern für das Füllmaterial auf. Dabei können die zwei inneren Kammern insbesondere in einem quaderförmigen Kammerstein neben einander angeordnet sein. Dadurch wird der Transport vereinfacht und die Herstellbarkeit, Stapelbarkeit und Lagerbarkeit werden weiter verbessert.

Gemäß einer anderen vorteilhaften Weiterbildung kann der Kammerstein insbesondere in Anschlussbereichen mindestens eine Nut und/oder mindestens eine Feder zum Anschluss an benachbarte Kammersteine innerhalb eines Mauerwerksverbandes aufweisen. Die Anschlussbereiche können sich insbesondere auf der Ober- und/oder Unterseite des Kammersteins befinden. Die Anschlussbereiche können sich alternativ oder zusätzlich außen auf den zu den innerhalb eines Mauerwerksverbandes benachbarten Kammersteinen zeigenden Wänden 3a, 3b und/oder auch außen auf den Wänden 3c, 3d befinden, beispielsweise um einen Eckstein zu realisieren. Durch ein solches Nut-/Feder-System wird der Halt des Kammersteins bei der Verarbeitung und später die Stabilität des Mauerwerks verbessert. Zudem können gestapelte und/oder gepackte Kammersteine durch das Vorsehen von Anschlussbereichen mit mindestens einer Nut und/oder mindestens einer Feder weniger anfällig für ein Verrutschen bzw. für Beschädigungen bei der Lagerung und beim Transport sein.

Gemäß einer Ausführungsform kann die innere Kammer als vorzugsweise vertikal durch den Kammerstein verlaufende Ausnehmung ausgebildet sein. Auch diese Gestaltungsmaßnahme erleichtert die Herstellung und Verarbeitung des Kammersteins. Eine vertikal durch den Kammerstein verlaufende Ausnehmung lässt sich besonders einfach mit Füllmaterial befüllen.

Im Hinblick auf eine besonders einfache Herstellung und eine gesteigerte Robustheit des Kammersteins kann die innere Kammer einen im Wesentlichen rechteckigen Querschnitt aufweisen. Insbesondere bei einem quaderförmigen Kammerstein, bei dem die innere Kammer als vertikal durch den Kammerstein verlaufende Ausnehmung ausgebildet ist, kann auf diese Weise ein in Bezug auf die Festigkeit verbessertes Verhältnis der Wanddicken realisiert werden. Hinsichtlich eines verbesserten Halts des Füllmaterials in der inneren Kammer kann der im Wesentlichen rechteckige Querschnitt Hinterschneidungen umfassen. Denn aufgrund der Hinterschneidungen im Querschnitt weist die innere Kammer eine größere Oberfläche auf, an welcher das Füllmaterial haften kann.

Der Halt des Füllmaterials in der inneren Kammer lässt sich weiter steigern, indem die innere Kammer eine innere Oberfläche aufweist, die rau und porös ist. Dadurch entsteht eine mechanische Verzahnung zwischen der inneren Oberfläche der inneren Kammer und dem Füllmaterial des Kammersteins. Vorzugsweise kann die innere Oberfläche der inneren Kammer rauer und poröser ausgebildet sein als mindestens eine andere - insbesondere obere, untere oder äußere - Oberfläche des Kammersteins.

Der Kammerstein kann insgesamt oder teilweise diffusionsoffen ausgebildet sein. Dadurch verbessert sich der Feuchtedurchgang durch den gesamten Kammerstein. Darüber hinaus kann die Gefahr von Schimmelbildung, Schädlingsbefall etc. reduziert werden.

Nach einer Ausführungsform kann das Füllmaterial ein mineralisches Material umfassen. Im Hinblick auf besonders gute Dämmeigenschaften kann das Füllmaterial ein Dämmstoff auf Zementbasis sein. Hierbei kann das Füllmaterial zu 100 % oder nahezu vollständig mineralisch und/oder gänzlich frei von Material auf Erdölbasis sein. Vorzugsweise kann das Füllmaterial eine Wärmeleitfähigkeit von 0,040 W/mK bis 0,10 W/mK aufweisen. Insgesamt kann der Kammerstein damit eine Wärmedämmung erzielen, die die Wärmedämmfähigkeit von herkömmlicher Mineralwolle übersteigt.

Weiter vorzugsweise kann das Füllmaterial mit Lufteinschlüssen durchsetzt sein und insbesondere ein Schaummaterial oder mit anderen Worten ein geschäumtes Material sein. Die Lufteinschlüsse können bewirken, dass das Füllmaterial schallabsorbierend wirkt. Insgesamt kann das Füllmaterial eine Dichte von 70 kg/m³ bis 400 kg/m³ aufweisen.

Im Hinblick auf eine gesteigerte Robustheit kann das Füllmaterial eine Druckfestigkeit 0,02 MPa bis 1,5 MPa aufweisen. Vorzugsweise kann das Füllmaterial bei einer Temperatur von etwa 20°C eine Erstarrungszeit von weniger als 10 Stunden aufweisen. Nachdem Erstarren kann das Schwinden daraufhin bevorzugt weniger als 0,4 % betragen.

Vorzugsweise kann das Füllmaterial aufgrund seiner Beschaffenheit Feuchtigkeit aufnehmen. Gemäß einer Ausführungsform ist das Füllmaterial des Weiteren in der Lage, die Feuchtigkeit nach und nach wieder abzugeben. Dies kann sich vorteilhaft auf das Raumklima auswirken und/oder die Gefahr von Bauschäden verringern. Insbesondere kann das Füllmaterial einen dimensionslosen Dampfdiffusionswiderstand µ aufweisen, der weniger als 10 beträgt.

Vorzugsweise kann das Füllmaterial schwer brennbar oder nicht brennbar oder mit anderen Worten feuerbeständig sein. Insbesondere kann das Füllmaterial die Brandbeständigkeitsklasse A1 aufweisen. Hierdurch kann die Rauchgasentwicklung gehemmt werden, insbesondere wenn das Füllmaterial und/oder der gesamte Kammerstein hohen Temperaturen oder Feuerbelastungen ausgesetzt wird.

Gemäß einer vorteilhaften Ausführungsform kann das Füllmaterial einen hohen pH-Wert aufweisen. Der pH-Wert kann mit dem Zementanteil in dem Füllmaterial zusammenhängen. Durch den hohen pH-Wert kann die Schimmelbildung gehemmt werden. Zudem bewirkt ein hoher pH-Wert, dass die Schädlingsresistenz des Füllmaterials gesteigert werden kann.

Die beschriebenen Eigenschaften können vorzugsweise aufgrund der Wertbeständigkeit des Füllmaterials über die gesamte Lebensdauer gleichbleibend erhalten bleiben.

In Bezug auf das Mauerwerk ist die voranstehende Aufgabe durch die Merkmale des nebengeordneten Anspruchs 8 gelöst. Danach weist das Mauerwerk mindestens einen Kammerstein auf, der auf die oben beschriebene Weise ausgebildet ist.

In Bezug auf das Verfahren zum Herstellen eines Kammersteins ist die voranstehende Aufgabe durch die Merkmale des nebengeordneten Anspruchs 9 gelöst. Dabei wird überschüssiges Füllmaterial, das beim Befüllen des Kammersteins über die innere Kammer hinaus aufschäumt, abgeschnitten.

Bei dem Verfahren zum Herstellen kann das Füllmaterial in einem flüssigen und/oder viskosen Zustand in die innere Kammer hineinlaufen. Zum Befüllen der Kammersteine kann beispielsweise ein Schlauch verwendet werden. Das Füllmaterial kann geschäumt sein und sich während oder nach dem Befüllen ausdehnen.

Nach dem Erstarren kann überschüssiges Füllmaterial vorzugsweise bündig abgeschnitten werden. Somit ist die Fertigung vereinfacht. Die Kammersteine müssen nicht am Herstellungsort direkt befüllt werden, sondern können auch erst vor Ort auf der Baustelle befüllt werden.

Abgeschnittenes überschüssiges Füllmaterial kann beim Befüllen weiterer Kammersteine verwendet werden. Hierdurch wird die Umweltverträglichkeit und Recyclingfähigkeit verbessert, während der Kammerstein gleichzeitig vorteilhafte Werte in Bezug auf die Festigkeit, Feuerbeständigkeit und Langlebigkeit aufweist. Mithin ist ein Verfahren zum Herstellen eines Kammersteins angegeben, bei dem Umweltverträglichkeit verbessert ist, wobei das Verhältnis von Festigkeit, Feuerbeständigkeit, Langlebigkeit und Recyclingfähigkeit optimiert ist.

Gemäß einer vorteilhaften Weiterbildung kann das Verfahren zum Herstellen eines Kammersteins brennvorgangsfrei durchgeführt werden. Dadurch sinkt der Energieaufwand beim Herstellungsvorgang. Zudem ist eine brennvorgangsfreie Herstellung in Bezug auf die Arbeitssicherheit von Vorteil.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigt
- Fig. 1: eine schematische Darstellung eines erfindungsgemäßen Kammersteins in einer perspektivischen Ansicht.

Fig. 1 zeigt schematisch einen erfindungsgemäßen Kammerstein 1 in einer perspektivischen Ansicht. Der Kammerstein weist zwei innere Kammern 2 auf, wobei die Verbindungslinie des Bezugszeichens 2 auf die linke innere Kammer 2 zeigt. Im dargestellten Ausführungsbeispiel ist der Kammerstein quaderförmig ausgebildet. Die inneren Kammern 2 sind durch Wände 3a, 3b, 3c, 3d, 3e begrenzt und als vertikal durch den Kammerstein 1 verlaufende Ausnehmung ausgebildet. Der die innere Kammer begrenzende und durch die Wände 3a, 3b, 3c, 3d, 3e gebildete Teil des Kammersteins 1 weist Altholz auf, beispielsweise 80 %, wobei der Rest des Kammersteins Anteile von Wasser und Zement aufweist.

Die rechte innere Kammer befindet sich in spiegelsymmetrischer bzw. achssymmetrischer Weise gegenüber von der linken inneren Kammer 2. Während die linke innere Kammer 2 in einem unbefüllten Zustand abgebildet ist, ist die rechte innere Kammer in Fig. 1 mit einem Füllmaterial 4 befüllt, nämlich mit einem Schaummaterial, das über einen Schlauch in die innere Kammer gepumpt worden ist. Bei der Herstellung des Kammersteins ist das überschüssige Füllmaterial bündig an der oberen Oberfläche des Kammersteins 1 abgeschnitten worden.

Die inneren Kammern 2 weisen einen im Wesentlichen rechteckigen Querschnitt auf. Zusätzlich weist der Querschnitt an den Außenkanten des Kammersteins 1 Hinterschneidungen 5a, 5b auf, die dafür sorgen, dass das Füllmaterial 4 einen besseren Halt in der inneren Kammer 2 hat. Insbesondere ist die innere Oberfläche 6 der inneren Kammer 2 hierzu rau und porös ausgebildet. Hierdurch entsteht eine mechanische Verzahnung der inneren Oberfläche 6 der inneren Kammer 2 mit dem Füllmaterial 4 des Kammersteins 1.

Der Kammerstein 1 ist insgesamt porös ausgebildet. Der Kammerstein 1 ist diffusionsoffen. Dies wird zusätzlich dadurch begünstigt, dass das das Füllmaterial 4 ein mineralisches Material ist, insbesondere ein Dämmstoff auf Zementbasis, der frei von Material auf Erdölbasis ist.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung lediglich zur Erörterung der beanspruchten Lehre dienen, diese jedoch nicht auf die Ausführungsbeispiele einschränken.

### Bezugszeichenliste

- 1: Kammerstein
- 2: Innere Kammer
- 3a bis 3e: Wände
- 4: Füllmaterial
- 5a, 5b: Hinterschneidungen
- 6: Innere Oberfläche

## Patentansprüche

1. Kammerstein (1) mit einer inneren Kammer (2), wobei die innere Kammer (2) mindestens teilweise durch Wände (3a, 3b, 3c, 3d, 3e) begrenzt ist und wobei die innere Kammer (2) ein Füllmaterial (4) beinhaltet,
**dadurch gekennzeichnet, dass** der Kammerstein (1) Altholz aufweist, das nicht kontaminiert ist.

2. Kammerstein (1) nach Anspruch 1, wobei der Kammerstein quaderförmig ist und die innere Kammer (2) als vorzugsweise vertikal durch den Kammerstein verlaufende Ausnehmung ausgebildet ist.

3. Kammerstein nach Anspruch 1 oder 2, wobei die innere Kammer (2) einen im Wesentlichen rechteckigen Querschnitt aufweist, der vorzugsweise Hinterschneidungen (5a, 5b) umfasst.

4. Kammerstein (1) nach einem der vorstehenden Ansprüche, wobei der Kammerstein zwei innere Kammern aufweist und/oder
wobei der Kammerstein (1) insbesondere in Anschlussbereichen mindestens eine Nut und/oder mindestens eine Feder zum Anschluss an benachbarte Kammersteine innerhalb eines Mauerwerksverbandes aufweist.

5. Kammerstein (1) nach einem der vorstehenden Ansprüche, wobei die innere Kammer (2) eine innere Oberfläche (6) aufweist, die rau und porös ist.

6. Kammerstein (1) nach einem der vorstehenden Ansprüche, wobei der Kammerstein (1) diffusionsoffen ist.

7. Kammerstein (1) nach einem der vorstehenden Ansprüche, wobei das Füllmaterial (4) ein mineralisches Material umfasst.

8. Mauerwerk mit mindestens einem Kammerstein (1) nach einem der vorstehenden Ansprüche.

9. Verfahren zum Herstellen eines Kammersteins (1) nach einem der Ansprüche 1 bis 8, wobei überschüssiges Füllmaterial (4), das beim Befüllen des Kammersteins über die innere Kammer (2) hinaus aufschäumt, abgeschnitten wird.

10. Verfahren nach Anspruch 9, wobei das Verfahren brennvorgangsfrei durchgeführt wird.
